# EUROPÄISCHE PATENTSCHRIFT

(11) **EP 0 845 550 B1**
(45) Veröffentlichungstag und Bekanntmachung des Hinweises auf die Patenterteilung: **24.03.2004**
(21) Anmeldenummer: 97119724.9
(22) Anmeldetag: 11.11.1997
(51) Int. Cl.: D01D 5/098, D01D 10/04, D01H 13/32

(54) **Verfahren und Vorrichtungen zum Spinnen und Aufwickeln von Fäden**
Process and devices for spinning and winding up a yarn
Procédé et dispositifs pour filer et enrouler un fil

(30) Priorität: 02.12.1996 DE 19649791; 08.03.1997 DE 19709608
(43) Veröffentlichungstag der Anmeldung: 03.06.1998
(73) Patentinhaber: B a r m a g AG, D-42897 Remscheid (DE)
(72) Erfinder: Spahlinger, Jörg, 42929 Wermelskirchen (DE); Bruske, Johannes, 42897 Remscheid (DE)
(74) Vertreter: Kahlhöfer, Hermann, Dipl.-Phys.

(56) Entgegenhaltungen:
- EP-A- 0 004 781
- DE-A- 4 203 076
- US-A- 3 743 202

## Beschreibung

Die Erfindung betrifft ein Verfahren und Vorrichtungen zum Spinnen und Aufwickeln von endlosen Fäden aus synthetischen hochpolymeren Kunststoffen gemäß dem Oberbegriff des Anspruchs 1 und gemäß dem Oberbegriff des Anspruchs 12 bzw. dem Oberbegriff des Anspruchs 30.

Ein derartiges Verfahren und derartige Vorrichtungen sind aus der DE 42 03 076 bekannt. Hierbei werden die Fäden mittels eines Lieferwerks mit hoher Abzugsgeschwindigkeit aus der Spinnzone abgezogen. Das Lieferwerk besteht aus zwei Galetten, die von den Fäden teilumschlungen sind. Dabei wird in den Fäden oberhalb der Galetten eine Fadenzugkraft aufgebaut, die ein Verstrecken der Fäden bewirkt. Die Fadenzugkraft, mit der die Fäden aufgewickelt werden, ist geringer als die zur Verstreckung aufgebaute Fadenzugkraft.

Bei dem bekannten Verfahren erfolgt ein Fadenzugkraftsabbau, indem das Lieferwerk mit einer Umfangsgeschwindigkeit angetrieben wird, die größer ist als die Fadenauflaufgeschwindigkeit. Somit wird ein für die Aufwicklung niedriges Fadenzugkraftniveau bereits unmittelbar nach Ablauf von der letzten Galette eingestellt. Nach Ablauf von der Galette werden die Fäden zu den einzelnen Aufwickelstellen einer Aufwickeleinrichtung geführt.

Hierbei tritt nun das Problem auf, daß jeder Faden eine vom Fadenlauf abhängige spezifische Fadenzugkraft aufweist. Bereits beim Einlaufen in das Lieferwerk besitzen die Fäden aufgrund einer mehr oder weniger starken Umlenkung nach Austritt aus der Spinnzone unterschiedliche Fadenzugkräfte. Insbesondere bei Spinnanlagen, bei denen eine Mehrzahl von Fäden parallel in der Spinnzone gleichzeitig ersponnen werden, erfolgt vor dem Auflaufen auf das Lieferwerk ein Zusammenraffen sowie nach Verlassen des Lieferwerks ein Auseinanderspreizen der Fäden, um zu der jeweiligen Aufwickelposition geführt zu werden. Hieraus resultieren erhebliche Fadenzugkraftsschwankungen zwischen den einzelnen Aufwickelpositionen.
Derartige Unterschiede in den Fadenzugkräften führt in den Aufwickelpositionen zu Spulen, die in ihrer Qualität voneinander sehr abweichen.

Aus der PCT-Patentanmeldung WO 96/09425 sind desweiteren ein Verfahren und eine Vorrichtung bekannt, bei welcher vor der Aufwickeleinrichtung zwei lange Galetten angeordnet sind, die einen parallelen Fadenlauf ermöglichen. Bei Spinnvorrichtungen mit acht und mehr Fäden, die gleichzeitig gesponnen werden, müssen demnach Galetten mit einer Länge von über 120 cm eingesetzt werden. Um die Fäden anlegen zu können, sind die Galetten nur einseitig auskragend an einem Träger gelagert. Hieraus folgt, daß derartig lange Galetten nur bei einer mittleren Geschwindigkeit des Fadens einsetzbar sind. Bei Fadengeschwindigkeiten von größer 6.000 m/min und einem Galettendurchmesser im Bereich von 100 bis 150 mm müssen die Galetten mit bis zu 20.000 U/min betrieben werden was erhebliche Standzeitprobleme mit sich bringt.

Eine Vorrichtung zum Texturieren eines einzelnen Fadens ist in der Patentschrift US 3,743,202 beschrieben. Dabei wird der Faden mittels eines ersten Lieferwerkes von einer Vorlagespule abgezogen. Zum Aufbau einer Fadenspannung ist zwischen der Vorlagespule und dem ersten Lieferwerk eine Fadenbremse angeordnet. Der Fadenspannungsaufbau mittels der dargestellten Fadenbremse kann jedoch zu einer Klemmung des Fadens führen, so daß dieser beschädigt wird. Mittels eines zweiten Lieferwerkes wird der Faden verstreckt und zu einer Aufwickeleinrichtung geführt, wobei zwischen dem zweiten Lieferwerk und der Aufwickeleinrichtung ein Fadenspannungsmesser angeordnet ist, der zur Regelung der Aufwickelgeschwindigkeit dient. Die offenbarte Vorrichtung stellt eine selbständige Einheit dar, die nicht für eine parallele Bearbeitung mehrerer Fäden geeignet ist.

Demgemäß ist es Aufgabe der Erfindung, ein Verfahren und Vorrichtungen zum Spinnen und Aufwickeln von endlosen Fäden zu schaffen, bei dem die Fäden mit einer vorwählbaren Fadenzugkraft in jeder Wickelstelle und einer hohen Fadengeschwindigkeit aufgewickelt werden.

Die Lösung der Aufgabe ergibt sich mit einem Verfahren mit den Merkmalen des Anspruchs 1, mit einer Spinnvorrichtung mit den Merkmalen des Anspruchs 12 und mit einer Aufwickeleinrichtung mit den Merkmalen des Anspruch 30.

Vorteilhafte Ausgestaltungen des Verfahrens und der Vorrichtungen sind in den jeweiligen Unteransprüchen angegeben.

Die Erfindung bietet den Vorteil, daß die individuellen Einflüsse auf die Fadenzugkraft eines Fadens, die vom Spinnen bis zum Aufwickeln, wie z.B. bei der Kühlung, der Präparation, der Tangelung, dem Aufheizen oder der Fadenführung, auftreten, eliminiert werden können. An jedem Faden kann unabhängig von den benachbarten Fäden eine durch das dem Faden zugeordneten Lieferwerk bestimmte Fadenzugkraft eingestellt werden. Dazu werden die Lieferwerke durch angetriebene oder nichtangetriebene Rollen gebildet, die vom Faden teilumschlungen werden. Dabei wird jeder der Fäden zur Fadenspannungsbehandlung durch ein separates Lieferwerk von mehreren parallel angeordneten Lieferwerken geführt, wobei die Lieferwerke jeweils im Fadenlauf des zu behandelnden Fadens angeordnet sind, so daß jeder der Fäden bei Eintritt in die Aufwickelzone eine durch das dem Faden zugeordnete Lieferwerk bestimmte Fadenzugkraft aufweist. Insbesondere zum Aufwickeln läßt sich der Faden mit der einen optimalen Spulenaufbau bewirkenden Fadenzugkraft aufspulen.
Beispielsweise bei der Herstellung von gefärbten Fäden in unterschiedlichen Farben haben die Fäden unterschiedliche Eigenschaften; die sich auch bei Aufwickeln in unterschiedlichen Spulen auswirken. Durch das erfindungsgemäße Verfahren können jedoch in jeder Wickelstelle gleiche Spulenqualitäten hergestellt werden.

Bei der Herstellung von Fäden mit im wesentlichen gleichen physikalischen Eigenschaften wird angestrebt, daß die Fäden mit gleicher Fadenspannung aufgewickelt werden. Durch eine besonders vorteilhafte Weiterbildung des erfindungsgemäßen Verfahrens läßt sich dieses Problem lösen. In jeder Wickelstelle kann somit eine Spule mit gleichem Wicklungsaufbau und gleicher Packungsdichte gewickelt werden.

Eine besonders vorteilhafte Verfahrensvariante ermöglicht, daß die Fäden mit hoher Fadenzugkraft bis kurz vor Eintritt in die Aufwickelzone geführt werden. Dadurch wird ein sicherer Galettenbetrieb zum Verstrecken des Fadens gewährleistet, wobei beim Ablauf von der Galette keine Gefahr der Wicklerbildung besteht.

Durch die Steuerung oder Regelung der Lieferwerke in Abhängigkeit von der gemessenen Fadenzugkraft im Fadenlauf vor den Lieferwerken besteht die Möglichkeit, direkt auf Veränderungen während des Prozesses zu reagieren. Die Steuerung oder Regelung kann mit Hilfe der veränderbaren Umfangsgeschwindigkeit oder der veränderbaren Fadenumschlingung durchgeführt werden.

Die Weiterbildung des Verfahrens dadurch, daß die herrschende Fadenzugkraft im Fadenlauf hinter dem Lieferwerk gemessen wird, besitzt den Vorteil, daß ebenfalls die aus der Aufwicklung hervorgehenden Fadenzugkraftsänderungen wie z.B. der Changierung auszugleichen. Insbesondere ist es auch möglich, den Fadenzugkraftsabfall beim Fadenwechsel von der vollen Spule auf die Leerhülse auszugleichen. Hierbei wird, wie in der DE 40 33 960 beschrieben, eine Fadenbremse dazu genutzt, eine höhere Fadenzugkraft aufzubauen. Dadurch wird eine hohe Laufsicherheit und Fangsicherheit beim Spulenwechsel erreicht.

Um den Aufwand zur Verstellung der einzelnen Lieferwerke gering zu halten, ist es von Vorteil, die Lieferwerke in Abhängigkeit von der Fadenzugkraft einer Referenzstelle zu steuern. In dem Fall, daß die Fäden beim Ablauf von einer vor der Aufwickelzone angeordneten Galette auseinandergespreizt werden, um zu den einzelnen Aufwickelstellen zu gelangen, weisen die Fäden, die außen liegen und somit die stärkste Umlenkung erhalten, einen im Vergleich zu den mittleren Fäden ein höheres Fadenzugkraftsniveau auf. Hierbei ist es zweckmäßig, die Referenzmeßstelle in den Fadenlauf eines der mittleren Fäden zu legen.

Das Verfahren kann jedoch auch derart modifiziert werden, daß ein bestimmtes Fadenzugkraftsniveau vorgegeben wird, um etwa eine bestimmte Qualität der Aufspulung zu erhalten.

Die Variante, bei der die Lieferwerke durch zwei angetriebene Rollen gebildet wird, die vom Faden S-förmig umschlungen sind, ist insbesondere für den Fadenzugkraftsabbau geeignet, so daß die Fadenzugkraft im Fadenlauf hinter den Lieferwerken auf einem geringeren Nieveau liegt als die Fadenzugkraft vor dem Lieferwerk. Beide Förderrollen können auch derart zueinander angeordnet sein, daß sie vom Faden Z-förmig umschlungen werden.

Die Verfahrensvariante, bei der die Lieferwerke durch zwei nicht angetriebene Rollen gebildet wird, die vom Faden S-förmig umschlungen sind, ist insbesondere zu einer Erhöhung der Fadenzugkraft in der Aufwickelzone geeignet.

Das erfindungsgemäße Verfahren ist geeignet, um in einem Arbeitsgang zu voll- oder teilverstreckten Fäden (FOY oder POY) zu gelangen. Hierbei können alle Arten von Fadenmaterialien wie Polypropylen, Polyester, Polyamid und Viskose vorteilhaft nach diesem Verfahren gesponnen und aufgewickelt werden.

Die Erfindung bietet weiterhin den Vorteil, daß die Messung der Fadenzugkraft gleichzeitig zur Überwachung der Fadenqualität dient, wie in der EP 0644 282 beschrieben. Dabei könnten die Meßsignale, die insbesondere im Fadenlauf vor dem Lieferwerk gewonnen werden, dazu dienen, den tatsächlichen Prozeßverlauf in der Spinnzone und in der Streckzone zu beeinflussen.

Eine besonders vorteilhafte Weiterbildung der Vorrichtung sieht vor, daß die Lieferwerke mit dem Maschinengestell der Aufwickeleinrichtung verbunden sind. Somit läßt sich eine Fadenzugkraft in dem Faden direkt vor Einlauf in den Kopffadenführer der Aufwickeleinrichtung einstellen. Desweiteren läßt sich die Bedienbarkeit der Lieferwerke mit der Bedienung der Aufwickeleinrichtung verbinden. Eine für die Bedienung der Aufwickeleinrichtung zuständige Person könnte über die Bedienung der Lieferwerke direkt Einfluß nehmen auf die Qualität der gewickelten Spulen.

Durch die Anordnung der Lieferwerke unmittelbar vor dem Kopffadenführer können sich zudem die aus der Changierbewegung resultierenden Fadenschwingungen nur bis zum Lieferwerk fortpflanzen. Es hat sich bereits gezeigt, daß ein Lieferwerk mit einer angetriebenen vom Faden teilumschlungenen Förderrolle zur Qualitätsverbesserung des gewickelten Fadens, insbesondere der Einfärbbarkeit, geführt hat. Die vom Faden umschlungene Förderrolle wird hierbei mit einer Umfangsgeschwindigkeit angetrieben, die größer ist als die Fadenlaufgeschwindigkeit. Hierüber wird zwischen dem Faden und dem Umfang der Förderrolle ein Schlupf erzeugt, der zum Abbau einer Fadenzugkraft führt. Der Antrieb der Förderrolle könnte jedoch auch derart erfolgen, daß die Umfangsgeschwindigkeit der Förderrolle kleiner ist als die Fadenlaufgeschwindigkeit. Damit ergeben sich Bremseffekte, die eine Fadenspannungserhöhung bei der Aufwicklung bewirken.

Eine weitere bevorzugte Variante wird durch ein Lieferwerk mit drei angetriebenen Förderrollen gebildet. Eine derartige Vorrichtung ist insbesondere zum Abbau von hohen Fadenzugkräften geeignet. Damit lassen sich Spulen bei sehr geringem Niveau der Fadenzugkraft herstellen.

Um die Einstellung der Fadenzugkraft innerhalb des Lieferwerks zu beeinflussen, ist es von Vorteil, wenn zumindest eine der Rollen in den Fadenlauf ein- oder ausschwenkbar ausgeführt ist. Damit kann der Umschlingungswinkel an den Rollen und damit die Reibverhältnisse zwischen dem Faden und den jeweiligen Oberflächen der Förderrollen beeinflußt werden.

Darüberhinaus besitzt die Spinnvorrichtung, bei welcher das Lieferwerk einen Zustand einnehmen kann, in dem die Fadenzugkraft nicht beeinflußt wird, den Vorteil, daß ein Anlegen der Fäden in die Lieferwerke auf einfache Weise durchführbar ist. Zur Unterstützung können dabei die Förderrollen eine am Umfang angebrachte Anlegeschräge aufweisen.

Bei einer weiteren besonders vorteilhaften Weiterbildung der Erfindung werden die Förderrollen an dem Lieferwerk unabhängig voneinander angetrieben. Damit ergibt sich ein weiterer Parameter, um die Einstellung der Fadenzugkraft im Faden zu verändern. Die Rollen können hierbei mittels Einzelmotoren oder über Gruppenantriebe angetrieben werden. Der Antrieb über Einzelmotoren ist von Vorteil, wenn große Fadenzugkraftunterschiede in den einzelnen nebeneinander gesponnenen Fäden auftreten.

Bei im wesentlichen parallelen Verlauf der Fäden zueinander lassen sich die Förderrollen benachbarter Lieferwerke bevorzugt durch einen Gruppenantrieb antreiben.

Bei der direkten Anbindung der Lieferwerke an die Aufwickeleinrichtung ist es besonders günstig, wenn die Lieferwerke in den Ablauf der Aufwickeleinrichtung integriert ist. Somit läßt sich beim Spulenwechsel die Lieferwerke direkt über das Steuergerät der Aufwickeleinrichtung derart ansteuern, daß beispielsweise beim Wechsel kein Verschlappen des Fadens eintritt.

Durch die Steuerung oder Regelung der Lieferwerke in Abhängigkeit von der gemessenen Fadenzugkraft im Fadenlauf vor dem Lieferwerk besteht die Möglichkeit, direkt auf Veränderungen während des Prozesses zu reagieren.

Weitere Vorteile, Merkmale und Anwendungsmöglichkeiten der vorliegenden Erfindung ergeben sich aus der nachfolgenden Beschreibung von Ausführungsbeispielen in Verbindung mit den Zeichnungen.

Es zeigen:
- Fig. 1: schematisch ein erstes Ausführungsbeispiel einer erfindungsgemäßen Spinnvorrichtung;
- Fig. 2: schematisch ein zweites Ausführungsbeispiel einer erfindungsgemäßen Spinnvorrichtung;
- Fig. 3: schematisch ein Lieferwerk zum Abbau von Fadenzugkraft;
- Fig. 4 und 5: weitere Lieferwerke zur Einstellung der Fadenzugkraft vor Eintritt in die Aufwickelzone.
- Fig. 6: schematisch eine Aufwickeleinrichtung mit integrierten Lieferwerken;
- Fig. 7: schematisch eine Vorderansicht der Aufwickeleinrichtung aus Fig. 6;
- Fig. 8: schematisch ein Lieferwerk mit drei Förderrollen;
- Fig. 9: schematisch eine Seitenansicht der Lieferwerke aus Fig. 8 mit einer Fadenaushebevorrichtung;
- Fig. 10: schematisch eine Anordnung von Lieferwerken mit Gruppenantrieb.

In Fig. 1 ist schematisch eine Spinnvorrichtung zur Durchführung des erfindungsgemäßen Verfahrens dargestellt. Dem Spinnkopf 1 wird ein aufgeschmolzenes Polymer mittels eines Extruders zugeführt. Das Polymer wird sodann durch eine Spinnpumpe zu einer Spinndüse 3 geführt und über zahlreiche Düsen-bohrungen in der Spinndüse 3 zu einer Vielzahl von Filamenten gesponnen. Die Spinnanlage weist insgesamt vier Spinnstellen auf. Da jeder Faden einer Spinnstelle gleich behandelt wird, wird der Prozeß anhand eines Fadenlaufs beschrieben.

Nachdem das Filamentbündel 4 aus der Spinndüse 3 ausgetreten ist, durchläuft das Filamentbündel 4 einen Kühlschacht 2. Hierbei wird vorzugsweise mit Blasluft das Filamentbündel 4 abgekühlt. Nach der Abkühlung wird das Filamentbündel 4 im Fadenführer 5 zu einem Faden 12 zusammengeführt. Der Faden 12 durchläuft anschließend eine Präparationseinrichtung 6, um einen Fadenschluß herzustellen. Die Präparationseinrichtung 6 könnte auch an die Stelle des Fadenführers 5 angeordnet werden: In diesem Fall-würde der Fadenführer 5 entfallen. Daran anschließend wird der Faden 12 in eine Verstreckzone geführt, die durch die Galetten 8 und 10 gebildet wird. Die Verstreckzone ist hierbei durch eine strichpunktierte Umrandung in der Fig. 1 gekennzeichnet. Da die Breite der Spinnzone der parallel nebeneinander angeordneten Spinnstellen größer ist als die Breite der Lauffläche der Galette 8, müssen die Fäden in Abhängigkeit von ihrer Lage mehr oder weniger stark zu jeweils einem Fadenführer 7 umgelenkt werden, um die Galetten 8 und 10 parallel zu durchlaufen. Die Galette 8 wird vom Galettenmotor 9 angetrieben. Die Galette 10 wird von dem Galettenmotor 11 angetrieben. Hierbei wird die Galette 10 mit einer höheren Umfangsgeschwindigkeit angetrieben als die Galette 8. Der Faden 12 umschlingt die Galetten 8 und 10 S- oder Z-förmig. Bei dieser Ausbildung der Verstreckzone ist die Galette 8 beheizt, um den Faden zu erwärmen.

Zur Verstreckung und Fixierung des Fadens ist es jedoch auch möglich, zwischen der Präpariereinrichtung 6 und der Galette 8 eine Heizeinrichtung anzuordnen. Die Heizeinrichtung kann dabei als geradegestrecktes Heizrohr oder als Heizschiene ausgebildet sein.

Nachdem der Faden von der Galette 10 abgelaufen ist, wird der Faden 12 vom Fadenführer 21 zu einem Kopffadenführer 14 geführt. Der ortsfeste Kopffadenführer 14 gehört zu einer von insgesamt vier Wickelstellen 41 einer Aufwickeleinrichtung. In jeder Wickelstelle 41 durchläuft der Faden eine Changiereinrichtung 15, die den Faden 12 im wesentlichen quer zu der Fadenlaufrichtung entlang eines Changierhubes hin- und herverlegt. Die Changiereinrichtung 15 kann als Flügelchangierung oder als Kehrgewinde-Wellenchangierung ausgeführt sein. Zwischen der Changiereinrichtung 15 und dem Kopffadenführer 14 bildet sich das sogenannte Changierdreieck aus. Der Faden läuft auf eine hinter der Changiereinrichtung angeordnete Andrückwalze 16 auf, die in dem Maschinengestell 20 drehbar gelagert ist. Die Andrückwalze 16 wird vom Faden teilumschlungen und danach auf die Spule 18 abgelegt. Die Spule 18 ist auf einer Spulspindel 17 aufgesteckt. Die Spulspindel 17 wird mittels des Spindelmotors 19 angetrieben. Der Spindelmotor 19 wird in Abhängigkeit von der Umfangsgeschwindigkeit der Andrückwalze derart geregelt, daß die Umfangsgeschwindigkeit der Spule stets konstant ist, so daß der Faden mit einer gleichbleibenden Aufwickelgeschwindigkeit aufgespult wird.

Da die Spulspindel 17 länger ist als die Galette 10, ist es erforderlich, daß die Fäden 12 nach Ablauf von der Galette 10 mehr oder weniger stark ausgelenkt werden, um in die jeweilige Aufwickelstelle parallel einzulaufen. Da sowohl die Zusammenführung der Fäden vor der Galette 8 als auch das Auseinanderführen der Fäden nach der Galette 10 nur mit Hilfe von Fadenführern 7 und 21 möglich ist, wird eine je nach Grad der Umlenkung abhängige Reibkraft in dem Faden 12 erzeugt. Somit werden in jedem Faden unterschiedliche Fadenzugkräfte aufgebaut. Für ein hochwertiges Garn ist es jedoch erforderlich, daß der Faden mit im wesentlichen konstanter Fadenzugkraft zu einer Spule gewickelt wird. Erfindungsgemäß durchläuft der Faden 12 jeweils ein Lieferwerk 13, deren Wirkungsweise später beschrieben wird. Die Lieferwerke 13 ist zwischen dem Fadenführer 21 und dem Kopffadenführer 14 angeordnet. In dem Lieferwerk 13 wird an dem Faden 12 eine Fadenzugkraft ab- oder aufgebaut. In der in Fig. 1 gezeigten Spinnanlage erfolgt ein Abbau der Fadenzugkraft. Hierbei ist die Einstellung der Lieferwerke 13 in jedem Fadenlauf so eingestellt, daß die Fäden im Fadenlauf hinter dem Lieferwerk 13 eine im wesentlichen gleiche Fadenzugkraft aufweisen. Daher ist der Spannungsabbau in den äußeren Fäden aufgrund der stärkeren Auslenkung höher als bei den mittleren Fäden. Jedes der Lieferwerke hat somit eine vom Fadenlauf abhängige vorgegebene Einstellung.

Mit dem in Fig. 1 beschriebenen Verfahren werden vorteilhaft POY-Game hergestellt. Hierbei ist es jedoch auch möglich, daß die Fäden direkt von der Aufwickelvorrichtung ohne Zwischenschaltung eines Streckwerkes (Galetten) aus der Spinnzone abgezogen werden. Der Aufbau der Spinnvorrichtung würde der Spinnvorrichtnng aus Fig. 1 ohne die strichpunktiert gekennzeichnete Streckzone entsprechen. Bevor die Fäden in die Aufwickeleinrichtungen einlaufen, passieren sie die jeweiligen Lieferwerke zur Einstellung der Fadenzngkraft. Die Fäden werden dabei vorteilhaft parallel aus der Spinnzone bis zu den Lieferwerken geführt.

In Fig. 2 ist eine Spinnvorrichtung gezeigt, die speziell zur Herstellung von FDY-Garnen geeignet ist. Da der Verfahrensablauf vom Spinnen bis zum Aufwickeln ähnlich dem in Fig. 1 gezeigten Spinnverfahren ist, werden an dieser Stelle nur die Abweichungen gegenüber dem Verfahren und der Vorrichtung nach Fig. 1 beschrieben. Ansonsten wird auf die Beschreibung zu Fig. 1 Bezug genommen.

Nach Verlassen der Spinnzone werden die Fäden 12.1 bis 12.4 derart zusammengefaßt, daß sie mit geringem Abstand zueinander auf die Galette 24 auflaufen können. Hierzu dient ein vor der Galette 24 angeordneter Fadenführer 22. Die Galette 24 wird von den Fäden mehrfach umschlungen, wobei die Fäden zwischen einer Überlaufrolle 23 und der Galette 24 hin- und hergeführt werden. Von einer Streckgalette 27 werden die Fäden von der Galette 24 abgezogen. Die Galette 27 mit der Überlanfrolle 26 wird ebenfalls mehrmals von den Fäden 12 umschlungen. Die Galette 24 wird mittels dem Galettenmotor 25 angetrieben. Die Galette 27 wird mittels dem Galettenmotor 28 angetrieben. Zur Verstreckung der Fäden wird die Galette 27 mit höherer Umfangsgeschwindigkeit betrieben als die Galette 24. Auch hierbei ist die Galette 24 zur Erwärmung der Fäden beheizt. Es ist jedoch auch möglich, das Verfahren mit kalten Galetten zu betreiben. Hierbei erfolgt die Erwärmung zischen der Galette 24 und der Präparationseinrichtung 6 mittels eines Heizrohres oder einer Heizschiene. Es ist jedoch auch möglich, den Faden vor Auflauf auf die Galette 24 durch eine Dampfdüse zu führen.

Nachdem die Fäden die Verstreckzone durchlaufen haben, erfolgt nach dem Fadenführer 29 eine Aufspreizung der Fäden zu den einzelnen Anfwickelstellen der Aufwickeleinrichtung. Zwischen dem Fadenführer 21 und dem Kopffadenführer 14 ist wiederum ein Lieferwerk 13 in dem Fadenlauf angeordnet. Die Lieferwerke 13 ist über einen Stellmotor 34 ansteuerbar. Der Stellmotor 34 ist mit einer Steuereinrichtung 32 gekoppelt. Im Fadenlauf zwischen dem Fadenführer 21 und dem Lieferwerk 13 ist ein Fadenzugkraftsensor 31 angeordnet. Der Fadenzugkraftsensor 31 ist ebenfalls mit der Steuereinrichtung 32 verbunden. Durch diese Verfahrensvariante ist es möglich, die Lieferwerke 13 in Abhängigkeit von der Fadenzugkraft des in die Lieferwerke eintretenden Fadens zu steuern. Zusätzlich kann mit der Steuereinrichtung 32 ein Wert vorgegeben werden, der bei der Aufwickhmg des Fadens unbedingt einzuhalten ist. Durch diese Anordnung ist es möglich, Fadenzugkraftänderungen, die während des laufenden Prozesses in dem Faden auftreten können, z.B. durch Verschleißerscheinungen, direkt auszuregeln. Die Lieferwerke 13 erhält keine vorgegebene Einstellung. Die Fadenzugkraft in dem Faden wird somit in Abhängigkeit von den Prozeßparametern ständig der für die Aufwicklung erforderlichen Fadenzugkraft angepaßt.

In Fig. 3 ist schematisch ein Lieferwerk 13 dargestellt, die es ermöglicht, eine Fadenzugkraft im Faden abzubauen. Das Lieferwerk weist einen scheibenförmigen Träger 33 auf. An dem Träger 33 sind die Rollen 35 und 36 drehbar gelagert. Die Rolle 35 und die Rolle 36 sind angetrieben. Der scheibenförmige Träger 33 ist über den Verstellmotor 34 in Verstellrichtung 37 drehbar. Der Faden 12 ist um die Rolle 35 und 36 S-förmig geführt. Je nach Einstellung werden die Rollen 35 und 36 mehr oder weniger stark von dem Faden 12 umschlungen. Durch die Veränderung der Umschlingungswinkel an den Rollen 35 wird der Grad des Abbaus der Fadenzugkraft eingestellt. Ein Abbau der Fadenzugkraft erfolgt hierbei über einen Schlupf, der zwischen dem Faden und der Rolle 35 oder 36 eingestellt wird. Hierzu ist die Umfangsgeschwindigkeit der Rolle 35 oder 36 höher als die Auflaufgeschwindigkeit des Fadens.

Für den Fall, daß eine Fadenzugkraft aufgebaut werden muß, können die Rollen 35 und 36 durch nicht angetriebene Rollen oder feststehende Stifte ersetzt werden. Somit kann die Reibung zwischen dem Faden 12 und der jeweiligen feststehenden Rolle/Stift durch den Grad der Umschlingung eingestellt werden, was einen Fadenzugkraftaufbau zur Folge hat.

In Fig. 4 und 5 sind zwei weitere Modifikationen des Lieferwerkes gezeigt, wie sie in einer Spinnvorrichtung in Fig. 1 oder 2 eingesetzt werden könnte. In Fig. 4 ist gezeigt, daß der Fadenzugkraftsensor 31 im Fadenlauf vor der Lieferwerk 13 angeordnet ist und über eine Steuereinrichtung 32 mit dem Lieferwerk 13 gekoppelt. Die Steuereinrichtungen 32.1, 32.2 und 32.4 sind mit einem Steuergerät 39 verbunden. Das Steuergerät 39 ist mit der Steuereinrichtung 32.3 gekoppelt. Die Steuereinrichtung 32.3 ist ebenfalls mit einem Fadenzugkraftsensor 31.3 verbunden, wobei der Fadenzugkraftsensor 31.3 im Fadenlauf hinter dem Lieferwerk 13.3 angeordnet ist. Die Fadenzugkraftmessung an dem Faden 12.3 wird hierbei als Referenzmeßstelle verwendet. Das Meßsignal des Fadenzugkraftsensors 13.3 wird über das Steuereinrichtung 32.3 dem Steuergerät 39 zugeführt. Vom Steuergerät 39 erfolgt eine Weiterleitung des Referenzsignals zu den Steuereinrichtungen 32.1, 32.2 und 32.4.

In der Steuereinrichtung 32.1, 32.2 und 32.4 erfolgt ein Abgleich zwischen dem Referenzsignal und dem Signal aus der Fadenzugkraftmessung im Fadenlauf vor dem jeweiligen Lieferwerk. Die Differenz wird sodann als Stellsignal des jeweiligen Lieferwerks vorgegeben. Somit wird erreicht, daß die Fäden 12.1, 12.2, 12.3 und 12.4 eine gleiche Fadenzugkraft bei Eintreten in die Aufwickelzone aufweisen.

In Fig. 5 ist ein weiteres Ausführungsbeispiel gezeigt, das im Vergleich zu der Anordnung von Fig. 2 sich dadurch unterscheidet, daß der Fadenzugkraftsensor 31 nicht im Fadenlauf vor dem Lieferwerk sondern im Fadenlauf nach dem Lieferwerk 13 angeordnet ist. Diese Anordnung ist insbesondere zur Regelung der Fadenzugkraft geeignet. Hierzu wird der Steuereinrichtung 40 jeweils eine Fadenzugkraft durch ein Steuergerät 39 vorgegeben, die mit dem Lieferwerk 13 eingestellt wird. Durch die Messung der Fadenzugkraft nach das Lieferwerk durch den Fadenzugkraftsensor 31 wird der Steuereinrichtung 40 das Meßsignal zugeführt und mit dem vorgegebenen Wert verglichen. Die Abweichungen zwischen dem Vorgabewert und dem Meßwert werden als Regelgröße dem Lieferwerk 13 zugeführt. Diese Anordnung besitzt zudem den Vorteil, daß Fadenzugkraftschwankungen, die aus der Aufwicklung resultieren durch das Lieferwerk 13 ausgeglichen werden können.

Das erfindungsgemäße Verfahren ist zur Veränderung der Fadenzugkraft der Fäden in einer mehrstelligen Spinnanlage sowohl zur Herstellung von FDY-, POY-, BCF-, Technisch Garn und HOY-Garnen geeignet. Ebenso sind alle Arten von Fadenmaterialien wie Polypropylen, Polyester, Polyamid und Viskose mit dem Verfahren zu bearbeiten.

In Fig. 6 und 7 ist eine Aufwickeleinrichtung mit integrierten Lieferwerken gezeigt. Insoweit gilt die nachfolgende Beschreibung für Fig. 6 und Fig. 7 gleichermaßen. Die Aufwickeleinrichtung besteht aus einem Maschinengestell 20. An dem Maschinengestell 20 sind insgesamt vier Wickelstellen 41.1, 41.2, 41.3 und 41.4 angeordnet. Jede der Wickelstellen 41.1 bis 41.4 weist in Fadenlaufrichtung zunächst ein Lieferwerk 13 auf. Die Lieferwerke 13.1 bis 13.4 sind an einem Träger 44 angeordnet. Der Träger 44 ist fest mit dem Maschinengestell 20 verbunden. Jedes der Lieferwerke 13.1 bis 13.4 weisen zwei untereinander angeordnete Förderrollen 42 und 43 auf. Da jede Wickelstelle 41 den gleichen Aufbau besitzt, werden nachfolgend die Vorrichtungsteile anhand einer Wickelstelle erläutert. Die Förderrolle 42 ist mit einer Antriebswelle 47 verbunden, die mittels eines Motors 49 angetrieben wird. Die Förderrolle 43 ist an der Antriebswelle 48 befestigt, die mittels des Motors 50 angetrieben wird. Die Förderrollen 42 und 43 werden vom Faden 12 Z-förmig umschlungen.

Unterhalb der Lieferwerke 13 ist ein Kopffadenführer 14 und danach eine Changiereinrichtung 15 angeordnet. Zwischen dem Kopffadenführer 14 und der Changiereinrichtung 15 wird das sogenannte Changierdreieck 45 gebildet. Die Changiereinrichtung 15 ist hierbei als Flügelchangierung ausgeführt. Dabei wird der Faden durch zwei oder mehrere gegensinnig angetriebene Flügel innerhalb eines Changierhubes hin- und hergeführt. An den Changierhubenden erfolgt jeweils die Übergabe zwischen zwei in einem Übergabepunkt aufeinandertreffende Flügeln. Unterhalb der Changiereinrichtung 15 ist eine Andrückwalze 16 in einer Schwinge 46 mit einer Achse 51 gelagert. Die Andrückwalze 16 liegt mit einer vorgegebenen Kraft auf der Spulenoberfläche der Spule 18 auf. Die Spule 18 wird auf einer Hülse 52 gewickelt. Die Hülse 52 ist auf einer Spulspindel 17 aufgesteckt. Die Spulspindel 17 ist drehbar auskragend im Maschinengestell 20 gelagert.

Der einlaufende Faden 12 in der Wickelstelle 41.1 läuft zunächst in das Lieferwerk 13.1 ein. Die Förderrollen 42 und 43 des Lieferwerks 13.1 sind mit einer Umfangsgeschwindigkeit angetrieben, die größer ist als die Fadengeschwindigkeit. Somit wird ein bestimmter Abbau der Fadenzugkraft im Faden erreicht. Der Spannungsabbau wird hierbei im wesentlichen über die eingestellte Umfangsgeschwindigkeit bestimmt. Die Umschlingungswinkel an den Förderrollen sind in diesem Ausführungsbeispiel fest vorgegeben. Anschließend läuft der Faden in das Changierdreieck hinein und wird mittels der Changiereinrichtung 15 und der Andrückwalze 16 auf der Spule 18 abgelegt. Die Umfangsgeschwindigkeit der Spule 18 ist hierbei konstant. Die Regelung der Umfangsgeschwindigkeit de Spule erfolgt über einen Spindelmotor, der in Abhängigkeit von der Drehzahl der Andrückwalze gesteuert wird.

Um einen kontinuierlichen Spulvorgang zu ermöglichen, kann die Spulspindel 17 in einem Spulrevolver (hier nicht gezeigt) gelagert sein. Der Spulrevolver ist dabei drehbar im Maschinengestell angeordnet. An dem Spulrevolver ist um 180° versetzt zu der ersten Spulspindel eine weitere Spulspindel angeordnet. Sobald die Spulen 18 auf der Spulspindel 17 fertig gewickelt sind, wird der Spulrevolver verschwenkt, so daß die zweit Spulspindel mit Leerhülsen in die entsprechende Arbeitsposition geschwenkt wird.

Die in Fig. 6 und 7 gezeigte Aufwickeleinrichtung könnte in der Spinnvorrichtung aus Fig. 1 oder 2 eingesetzt werden. Es ist jedoch auch möglich, eine derartige Aufwickeleinrichtung in eine Spinnanlage einzusetzen, bei welcher die Fäden im parallelen Lauf zwischen der Spinndüse und den Wickelstellen angeordnet sind.

In Fig. 8 ist ein weiteres Ausführungsbeispiel eines Lieferwerks gezeigt, wie sie in der Spinnvorrichtung aus Fig. 1 und Fig. 2 oder in einer Aufwickeleinrichtung nach Fig. 6 eingesetzt werden könnte. Das Lieferwerk besteht hierbei aus drei Förderrollen 42, 43 und 53. Die Förderrollen 42 und 43 sind mit Abstand zueinander parallel zum Fadenlauf des Fadens 12 angeordnet. Die Förderrolle 42 wird hierbei über die Antriebswelle 47 und die Förderrolle 43 über die Antriebswelle 48 angetrieben. Die Förderrole 53 ist mit einer Antriebswelle 54 verbunden, die in einer Gabel 55 gelagert ist. Die Gabel 55 ist an einer Verstelleinrichtung 56 angeordnet, so daß die Gabel 55 im wesentlichen quer zur Fadenlaufrichtung verschiebbar ist. Die Förderrolle 53 ist zu den Förderrollen 42 und 43 auf der gegenüberliegenden Seite des Fadenlaufs angeordnet. In der gezeigten Stellung ist die Verstelleinrichtung 56 mit der Förderrolle 53 im eingefahrenen Zustand, also aus dem Fadenlauf ausgeschwenkt, gezeigt. Hierbei kann der Faden 12 ohne Umschlingung ungehindert das Lieferwerk passieren. Die Förderrolle 53 ist nun in der Mitte zwischen den Förderrollen 42 und 43 plaziert. Da der Abstand zwischen den Förderrollen 42 und 43 größer ist als der Durchmesser der Förderrolle 53, kann die Förderrolle 53 mittels der Verstelleinrichtung 56 in den Zwischenraum der Förderrollen 42 und 43 eingeschwenkt werden. Dabei durchdringt die Förderrolle 53 die Fadenlaufebene, so daß der Faden 12 durch die Förderrolle 53 zwangsgeführt wird und jede der Förderrollen 42, 43 und 53 teilumschlingt. Diese Stellung ist in der Fig. 8 gestrichelt dargestellt. Der Verstellweg in der Förderrolle 53 ist variabel, so daß unterschiedliche Umschlingungswinkel einstellbar sind.

Die Förderrollen 42, 43 und 53 sind an einem Träger 61 angebracht. Seitlich an dem Träger 61 ist eine Fadenaushebevorrichtung befestigt, die einen Schwenkarm 59 und einen Fadenführer 58 aufweist. Der Schwenkarm 59 ist an der Achse 60 gelagert. Der Fadenführer 58 durchdringt mit seinem freien Ende die Fadenlaufebene. Somit wird beim Verschwenken des Schwenkarms in Richtung aus der Zeichnungsebene heraus der Faden 12 vom Fadenführer 58 erfaßt.

In Fig. 9 ist schematisch eine Seitenansicht des Lieferwerks aus der Fig. 8 gezeigt. Hierbei sind die Förderrollen 42, 43 und 53 an einem Träger 61 angeordnet. Auf der dem Träger 61 gegenüberliegenden Stirnseite weisen die Förderrollen 42, 43 und 53 jeweils eine Anlegeschräge 57 auf. Damit wird das Anlegen eines Fadens unterstützt. An dem Träger 61 ist ebenfalls der Schwenkarm 59 an der Achse 60 schwenkbar gelagert. An dem freien Ende des Schwenkarms 59 ist der Fadenführer 58 befestigt. Der Fadenführer 58 durchdringt dabei die Fadenlaufebene. In der Betriebsstellung ist der Schwenkarm parallel zur Fadenlaufrichtung ausgerichtet. In dieser Situation wird der Faden 12 über den Fadenführer 21 durch das Lieferwerk zu dem Fadenführer 14 geführt. Wird nun der Schwenkarm 59 in Richtung des Fadens 12 verschwenkt, so durchdringt er die Fadenlaufebene, so daß der Faden nach 90°-Verschwenkung durch den Fadenführer 58 aus dem Lieferwerk ausgehoben wird. Beim Anlegen des Fadens in das Lieferwerk wird der Schwenkarm in seine Ausgangsposition zurückverschwenkt. Der Faden 12 gleitet sodann selbsttätig in den Bereich der Förderrollen 42 und 43 ein.

In Fig. 10 ist schematisch eine weitere Anordnung von Lieferwerken, wie sie in der Spinnvorrichtung aus Fig. 1 oder 2 eingesetzt werden könnte, gezeigt. Es sind insgesamt sechs Lieferwerke 13.1 bis 13.6 nebeneinander angeordnet. Hierbei wird jedes der Lieferwerke wiederum durch zwei Förderrollen, wie zuvor in Fig. 6 beschrieben, gebildet. Die Förderrollen 42 und 43 sind jeweils auf einer Welle 63 und 64 befestigt. Hierbei sind die Eingangsförderrollen 42.1 und 42.2 benachbarter Lieferwerke 13.1 und 13.2 über einen Riemen 66 miteinander verbunden. Eine der Wellen 64.1 der Förderrollen 42 wird sodann über einen Riementrieb 71 angetrieben. Der Riementrieb 71 ist hierbei mit einer durch einen Motor angetriebenen Antriebswelle 68 und dem Riemen 67 ausgeführt. Der Riemen 67 umschlingt die Welle 64.1 und die Antriebswelle 68. Bei der in Fig. 10 gezeigten Anordnung werden jeweils zwei Förderrollen gemeinsam über einen Antriebe angetrieben. Es ist jedoch auch möglich, mehrere Förderrollen mit nur einem Antrieb anzutreiben. Eine derartige Kopplung der Antriebe der Förderrollen ist jedoch nur dann sinnvoll, wenn die Fadenzugkräfte in den Fäden vor Einlauf in die Lieferwerke im wesentlichen auf einem gleichen Niveau liegen.

Der Antrieb der Ausgangsförderrollen 43.1 und 43.2 erfolgt analog mittels dem Gruppenantrieb 62 über die Antriebswelle 65 und den Riemen 70 und 69.

Die Lieferwerke 13.3 und 13.4 sowie die Lieferwerke 13.5 und 13.6 sind ebenfalls - wie zuvor anhand der Lieferwerke 13.1 und 13.2 beschrieben - angetrieben.

### BEZUGSZEICHENLISTE

- 1: Spinnkopf
- 2: Kühlschacht
- 3: Spinndüse
- 4: Filamentbündel
- 5: Fadenführer
- 6: Präparationseinrichtung
- 7: Fadenführer
- 8: Galette
- 9: Galettenmotor
- 10: Galette
- 11: Galettenmotor
- 12: Faden
- 13: Lieferwerk
- 14: Kopffadenführer
- 15: Changiereinrichtung
- 16: Andrückwalze
- 17: Spulspindel
- 18: Spule
- 19: Spindelmotor
- 20: Maschinengestell
- 21: Fadenführer
- 22: Fadenführer
- 23: Überlaufrolle
- 24: Galette
- 25: Galettenmotor
- 26: Überlaufrolle
- 27: Galette
- 28: Galettenmotor
- 29: Fadenführer
- 31: Fadenzugkraftsensor
- 32: Steuereinrichtung
- 33: Träger
- 34: Stellmotor
- 35: Rolle
- 36: Rolle
- 37: Verstellrichtung
- 39: Steuergerät
- 40: Steuereinrichtung
- 41: Wickelstelle
- 42: Förderrolle
- 43: Förderrolle
- 44: Träger
- 45: Changierdreieck
- 46: Schwinge
- 47: Antriebswelle
- 48: Antriebswelle
- 49: Motor
- 50: Motor
- 51: Achse
- 52: Hülse
- 53: Förderrolle
- 54: Antriebswelle
- 55: Gabel
- 56: Verstelleinrichtung
- 57: Anlegeschräge
- 58: Fadenführer
- 59: Schwenkarm
- 60: Achse
- 61: Träger
- 62: Gruppenantrieb
- 63: Welle
- 64: Welle
- 65: Antriebswelle
- 66: Riemen
- 67: Riemen
- 68: Antriebswelle
- 69: Riemen
- 70: Riemen
- 71: Riementrieb

## Patentansprüche

1. Verfahren zum Spinnen und Aufwickeln mehrerer endloser Fäden (12) aus synthetischen hochpolymeren Kunststoffen, bei welchem die Fäden (12) gleichzeitig in einer Spinnzone ersponnen und in einer Aufwickelzone zu Spulen (18) aufgewickelt werden, die alle fluchtend hintereinander auf einer angetrieben Spulspindel (17) aufgespannt sind, und bei welchem die Fäden vor Eintritt in die Aufwickelzone durch Lieferwerke (13) eine Fadenspannungsbehandlung erhalten, wobei die Lieferwerke (13) durch angetriebene oder nichtangetriebene Rollen (35, 36; 42, 43) gebildet werden, die vom Faden (12) teilumschlungen werden, **dadurch gekennzeichnet, dass** jeder der Fäden (12) zur Fadenspannungsbehandlung durch ein separates Lieferwerk (13) von mehreren parallel angeordneten Lieferwerken (13) geführt wird, wobei die Lieferwerke (13) jeweils im Fadenlauf des zu behandelnden Fadens angeordnet sind, so daß jeder der Fäden (12) bei Eintritt in die Aufwickelzone eine durch das dem Faden zugeordnete Lieferwerk (13) bestimmte Fadenzugkraft aufweist.

2. Verfahren nach Anspruch 1, **dadurch gekennzeichnet, daß** die Fäden (12) bei Eintritt in die Aufwickelzone eine im wesentlichen gleiche Fadenzugkraft aufweisen.

3. Verfahren nach Anspruch 1 oder 2, **dadurch gekennzeichnet, daß** die Fäden (12) vor der Fadenspannungsbehandlung in einer Verstreckzone verstreckt werden.

4. Verfahren nach einem der Ansprüche 1 bis 3, **dadurch gekennzeichnet, daß** die Fadenumschlingung an den Rollen (35, 36; 42, 43) durch Veränderung der Relativlage der Rollen zum Fadenlauf einstellbar ist.

5. Verfahren nach einem der Ansprüche 1 bis 4, **dadurch gekennzeichnet, daß** jedes der Lieferwerke (13) durch zwei angetriebene oder nichtangetriebene Förderrollen gebildet wird, die vom Faden (12) S-förmig oder Z-fönnig umschlungen sind, wobei die Fadenumschlingung an den Rollen durch Veränderung der Relativlage zumindest einer Rolle zum Fadenlauf einstellbar ist.

6. Verfahren nach einem der vorgenannten Ansprüche, **dadurch gekennzeichnet, daß** die Fadenzugkraft im Fadenlauf vor dem jeweiligen Lieferwerk (13) kleiner ist als die Fadenzugkraft im Fadenlauf hinter dem Lieferwerk (13).

7. Verfahren nach einem der Ansprüche 1 bis 6, **dadurch gekennzeichnet, daß** die Fadenzugkraft im Fadenlauf vor dem jeweiligen Lieferwerk (13) gemessen wird, und das Lieferwerk (13) in Abhängigkeit von der herrschenden Fadenzugkraft vor dem Lieferwerk (13) steuer- oder regelbar ist

8. Verfahren nach einem der Ansprüche 1 bis 7, **dadurch gekennzeichnet, daß** die Fadenzugkraft im Fadenlauf hinter dem jeweiligen Lieferwerk (13) gemessen wird und das Lieferwerk (13) in Abhängigkeit von der herrschenden Fadenzugkraft hinter dem Lieferwerk (13) steuer- oder regelbar ist.

9. Verfahren nach einem der Ansprüche 1 bis 8, **dadurch gekennzeichnet, daß** die Einstellung der Fadenzugkraft an einem Lieferwerk (13) in Abhängigkeit von der Differenz zwischen einer Referenzfadenzugkraft und der im Fadenlauf vor oder hinter dem Lieferwerk (13) herrschenden Fadenzugkraft erfolgt.

10. Verfahren nach Anspruch 9, **dadurch gekennzeichnet, daß** die Referenzfadenzugkraft durch die Fadenzugkraft eines ausgewählten Fadens (12), insbesondere eines der mittleren Fäden, bestimmt wird.

11. Verfahren nach Anspruch 9, **dadurch gekennzeichnet, daß** die Referenzzugkraft durch einen vorgegebenen Wert bestimmt ist.

12. Spinnvorrichtung zur Durchführung des Verfahrens nach einem der Ansprüche 1 bis 11 mit einer Aufwickeleinrichtung, wobei die Fäden vor Eintritt in eine Aufwickelzone durch Lieferwerke (13) eine Fadenspannungsbehandlung erhalten, die Lieferwerke (13) durch angetriebene oder nichtangetriebene Rollen (35, 36; 42, 43) gebildet werden, welche vom Faden (12) teilumschlungen werden, wobei weiter die Aufwickeleinrichtung mehrere Wickelstellen (41) aufweist und die Fäden (12) nach dem Spinnen und der Fadenspannungsbehandlung zu Spulen (18) jeweils in einer der Wickelstellen (41) aufwickelt, wobei die Fäden (12) parallel in einer Fadenlaufebene in die Aufwickeleinrichtung einlaufen und wobei die Spulen (18) hintereinander fluchtend auf einer angetriebenen Spulspindel (17) aufgespannt sind, **dadurch gekennzeichnet, daß** jeder der Fäden (12) zur Fadenspannungsbehandlung durch ein separates Lieferwerk (13) von mehreren parallel angeordnetea Lieferwerken (13) geführt wird, wobei die Lieferwerke (13) jeweils im Fadenlauf des zu behandelnden Fadens vor der Wickelstelle (41) angeordnet sind, wobei jeder der Fäden (12) bei Eintritt in die Aufwickelzone eine durch das dem Faden zugeordnete Lieferwerk (13) bestimmte Fadenzugkraft aufweist.

13. Spinnvorrichtung nach Anspruch 12, **dadurch gekennzeichnet, daß** die Lieferwerke (13) jeweils im Fadenlauf vor einem Kopffadenführer (14) der Aufwickeleinrichtung angeordnet sind.

14. Spinnvorrichtung nach Anspruch 13, **dadurch gekennzeichnet, daß** die Lieferwerke (13) fest mit dem Maschinengestell (20) der Aufwickeleinrichtung verbunden sind.

15. Spinnvorrichtung nach Anspruch 12, 13 oder 14, **dadurch gekennzeichnet, daß** jedes der Lieferwerke (13) zwei angetriebene Förderrollen (42, 43) aufweist und daß die zwei Förderrollen (42, 43) im Fadenlauf derart zueinander angeordnet sind, daß sie vom Faden (12) teilumschlungen werden.

16. Spinnvorrichtung nach Anspruch 12, 13 oder 14, **dadurch gekennzeichnet, daß** jedes der Lieferwerke (13) drei angetriebene Förderrollen (42, 43, 53) aufweist und daß die Förderrollen (42, 43, 53) im Fadenlauf derart zueinander angeordnet sind, daß sie vom Faden (12) teilumschlungen werden.

17. Spinnvorrichtung nach Anspruch 15 oder 16, **dadurch gekennzeichnet, daß** zumindest eine der Rollen (53) eines Lieferwerkes (13) in den Fadenlauf einoder ausschwenkbar ist.

18. Spinnvorrichtung nach Anspruch 17, **dadurch gekennzeichnet, daß** die Rollen benachbarter Lieferwerke (13.1, 13.2) gemeinsam verschwenkbar sind.

19. Spinnvorrichtung nach einem der Ansprüche 15 bis 18, **dadurch gekennzeichnet, daß** die Rollen (42, 43, 53) eines Lieferwerkes (13) derart zueinander angeordnet sind, daß jede der Rollen (42, 43, 53) nur im eingeschwenkten Zustand vom Faden (12) teilumschlungen ist.

20. Spinnvorrichtung nach einem der Ansprüche 15 bis 19, **dadurch gekennzeichnet, daß** die Rollen (42, 43, 53) in axialer Richtung an einem freien Ende am Umfang eine Anlegeschräge (57) aufweisen.

21. Spinnvorrichtung nach einem der Ansprüche 15 bis 20, **dadurch gekennzeichnet, daß** die Rollen (42, 43) eines Lieferwerkes (13) unabhängig voneinander antreibbar sind.

22. Spinnvorrichtung nach Anspruch 21, **dadurch gekennzeichnet, daß** die Rollen (42, 43) mittels Einzelmotoren (49, 50) angetrieben werden.

23. Spinnvorrichtung nach einem der Ansprüche 15 bis 21, **dadurch gekennzeichnet, daß** die Rollen (42, 43, 53) benachbarter Lieferwerke (13.1, 13.2) durch einen Gruppenantrieb (62) antreibbar sind.

24. Spinnvorrichtung nach einem der Ansprüche 12 bis 23, **dadurch gekennzeichnet, daß** die Lieferwerke (13) mit einem Steuergerät (39) verbunden sind, welches das Aufwickeln der Fäden (12) in den Wickelstellen steuert.

25. Spinnvorrichtung nach einem der Ansprüche 12 bis 24, **dadurch gekennzeichnet, daß** die Lieferwerke (13) mit einem Steuergerät (39) verbunden sind, welchem das Signal eines im Fadenlauf angeordneten Fadenzugkraftsensors (31) aufgegeben wird.

26. Spinnvorrichtung nach einem der Ansprüche 12 bis 25, **dadurch gekennzeichnet, daß** jedes der Lieferwerke (13) mit jeweils einer Steuereinrichtung (32) verbunden ist, der das Signal eines im Fadenlauf angeordneten Fadenzugkraftsensors (31) aufgegeben wird.

27. Spinnvorrichtung nach den Ansprüchen 25 oder 26, **dadurch gekennzeichnet, daß** der Fadenzugkraftsensor (31) zwischen der Wickelstelle (41) und dem Lieferwerk (13) angeordnet ist.

28. Spinnvorrichtung nach einem der Ansprüche 25 oder 26, **dadurch gekennzeichnet, daß** der Fadenzugkraftsensor (31) im Fadenlauf vor dem Lieferwerk (13) angeordnet ist.

29. Spinnvorrichtung nach einem der Ansprüche 12 bis 28, **dadurch gekennzeichnet, daß** jedes der Lieferwerke (13) eine im Fadenlauf angeordnete Präparationseinrichtung (6) aufweist.

30. Aufwickeleinrichtung zum Aufwickeln einer Vielzahl von frisch ersponnenen und verstreckten Fäden (12) mit mehreren Wickelstellen, in welchen die Fäden jeweils zu einer Spule gewickelt werden, bei welchem die Fäden (12) gleichzeitig in einer Spinnzone ersponnen und in einer Aufwickelzone zu Spulen (18) aufgewickelt werden, die alle fluchtend hintereinander auf einer angetrieben Spulspindel (17) aufgespannt sind, und bei welchem die Fäden vor Eintritt in die Aufwickelzone durch Lieferwerke (13) eine Fadenspannungsbehandlung erhalten, wobei die Lieferwerke (13) durch angetriebene oder nichtangetriebene Rollen (35, 36; 42, 43) gebildet werden, die vom Faden (12) teilumschlungen werden, **dadurch gekennzeichnet, daß** im Fadenlauf jedes Fadens (12) ein separates Lieferwerk (13) von mehreren parallel angeordneten Lieferwerken (13) jeder Wickelstelle (41) vorgeordnet ist, wobei die Lieferwerke (13) jeweils im Fadenlauf des zu behandelnden Fadens angeordnet sind, so daß jeder der Fäden (12) bei Eintritt in die Aufwickelzone eine durch das dem Faden zugeordnete Lieferwerk (13) bestimmte Fadenzugkraft aufweist.

31. Aufwickeleinrichtung nach Anspruch 30, **dadurch gekennzeichnet, daß** jedes der Lieferwerke (13) zwei angetriebene Förderrollen (42, 43) aufweist und daß die zwei Förderrollen (42, 43) im Fadenlauf derart zueinander angeordnet sind, daß sie vom Faden (12) teilumschlungen werden.

32. Aufwickeleinrichtung nach Anspruch 30, **dadurch gekennzeichnet, daß** jedes der Lieferwerke (13) drei angetriebene Förderrollen (42, 43, 53) aufweist und daß die Förderrollen (42, 43, 53) im Fadenlauf derart zueinander angeordnet sind, daß sie vom Faden (12) teilumschlungen werden.

33. Aufwickeleinrichtung nach einem der Ansprüche 30 bis 32, **dadurch gekennzeichnet, daß** die Fadenumschlingung an den Rollen (35, 36; 42, 43) durch Veränderung der Relativlage der Rollen zum Fadenlauf einstellbar ist.

34. Aufwickeleinrichtung nach einem der Ansprüche 31 bis 33, **dadurch gekennzeichnet, daß** zumindest eine der Rollen (53) eines Lieferwerkes (13) in den Fadenlauf ein- oder ausschwenkbar ist.

35. Aufwickeleinrichtung nach Anspruch 34, **dadurch gekennzeichnet, daß** die Rollen benachbarter Lieferwerke (13.1, 13.2) gemeinsam verschwenkbar sind.

36. Aufwickeleinrichtung nach einem der Ansprüche 30 bis 35, **dadurch gekennzeichnet, daß** die Rollen (42, 43, 53) eines Lieferwerkes (13) derart zueinander angeordnet sind, daß jede der Rollen (42, 43, 53) nur im eingeschwenkten Zustand vom Faden (12) teilumschlungen ist.

37. Aufwickeleinrichtung nach einem der Ansprüche 30 bis 36, **dadurch gekennzeichnet, daß** die Rollen (42, 43, 53) in axialer Richtung an einem freien Ende am Umfang eine Anlegeschräge (57) aufweisen.

38. Aufwickeleinrichtung nach einem der Ansprüche 30 bis 37, **dadurch gekennzeichnet, daß** die Rollen (42, 43) eines Lieferwerkes (13) unabhängig voneinander antreibbar sind.

39. Aufwickeleinrichtung nach Anspruch 38, **dadurch gekennzeichnet, daß** die Rollen (42,43) mittels Einzelmotoren (49, 50) angetrieben werden.

40. Aufwickeleinrichtung nach einem der Ansprüche 30 bis 38, **dadurch gekennzeichnet, daß** die Rollen (42, 43, 53) benachbarter Lieferwerke (13.1, 13.2) durch einen Gruppenantrieb (62) antreibbar sind.

41. Aufwickeleinrichtung nach einem der Ansprüche 30 bis 40, **dadurch gekennzeichnet, daß** die Lieferwerke (13) mit einem Steuergerät (39) verbunden sind, welches das Aufwickeln der Fäden in den Wickelstellen steuert.

42. Aufwickeleinrichtung nach einem der Ansprüche 30 bis 41, **dadurch gekennzeichnet, daß** die Lieferwerke (13) mit einem Steuergerät (39) verbunden sind, welchem das Signal eines im Fadenlauf angeordneten Fadenzugkraftsensors (31) aufgegeben wird.

43. Aufwickeleinrichtung nach einem der Ansprüche 30 bis 42, **dadurch gekennzeichnet, daß** jedes der Lieferwerke (13) mit jeweils einer Steuereinrichtung (32) verbunden ist, der das Signal eines im Fadenlauf angeordneten Fadenzugkraftsensors (31) aufgegeben wird.

44. Aufwickeleinrichtung nach den Ansprüchen 42 oder 43, **dadurch gekennzeichnet, daß** der Fadenzugkraftsensor (31) zwischen der Wickelstelle (41) und dem Lieferwerk (13) angeordnet ist.

45. Aufwickeleinrichtung nach einem der Ansprüche 42 oder 43, **dadurch gekennzeichnet, daß** der Fadenzugkraftsensor (31) im Fadenlauf vor dem Lieferwerk (13) angeordnet ist.

46. Aufwickeleinrichtung nach einem der Ansprüche 30 bis 45, **dadurch gekennzeichnet, daß** jede der Lieferwerke (13) eine im Fadenlauf angeordnete Präparationseinrichtung (6) aufweist.

## Claims

1. Method for spinning and winding a plurality of continuous yarns (12) made of synthetic high polymer plastics materials, wherein the yarns (12) are simultaneously spun in a spinning zone and wound in a winding zone to form packages (18), which are all mounted in alignment, one behind another, on a driven winding spindle (17), and wherein the yarns, before entering the winding zone, receive a yarn tension treatment by means of delivery mechanisms (13), the delivery mechanisms (13) being formed by driven or non-driven rollers (35, 36; 42, 43), around which the yarn (12) partly loops, **characterised in that** each of the yams (12) is guided to the yarn tension treatment by means of a separate delivery mechanism (13), consisting of a plurality of delivery mechanisms (13) disposed in parallel, the delivery mechanisms (13) being respectively disposed in the yarn course of the yarn to be treated, so that each of the yams (12), on entering the winding zone, exhibits a yarn tension that is determined by the delivery mechanism (13) associated with the thread.

2. Method according to claim 1, **characterised in that** the yarns (12), on entering the winding zone, exhibit a substantially equal yarn tension.

3. Method according to claim 1 or 2, **characterised in that** the yams (12), prior to the yarn tension treatment, are drawn in a drawing zone.

4. Method according to any of claims 1 to 3, **characterised in that** the looping of the yarn on the rollers (35, 36; 42, 43) can be adjusted by varying the position of the rollers relative to the yarn course.

5. Method according to any of claims 1 to 4, **characterised in that** each of the delivery mechanisms (13) is formed by two driven or non-driven delivery rollers, around which the yam (12) loops in the shape of an S or a Z, it being possible to adjust the looping of the yarn on the rollers by varying the position of at least one roller relative to the yarn course.

6. Method according to any of the preceding claims, **characterised in that** the yarn tension in the yarn course before the respective delivery mechanism (13) is less than the yarn tension in the yarn course after the delivery mechanism (13).

7. Method according to any of claims 1 to 6, **characterised in that** the yarn tension in the yarn course before the respective delivery mechanism (13) is measured, and the delivery mechanism (13) is controllable or adjustable as a function of the prevailing yarn tension before the delivery mechanism (13).

8. Method according to any of claims 1 to 7, **characterised in that** the yam tension in the yarn course after the respective delivery mechanism (13) is measured, and the delivery mechanism (13) is controllable or adjustable as a function of the prevailing yarn tension after the delivery mechanism (13).

9. Method according to any of claims 1 to 8, **characterised in that** the yarn tension at a delivery mechanism (13) is adjusted as a function of the difference between a reference yarn tension and the prevailing yarn tension in the yam course before or after the delivery mechanism (13).

10. Method according to claim 9, **characterised in that** the reference yarn tension is determined by the yarn tension of a selected yarn (12), in particular one of the middle yams.

11. Method according to claim 9, **characterised in that** the reference tension is determined by a predetermined value.

12. Spinning device for carrying out the method according to any of claims 1 to 11, comprising a winding device, wherein the yarns, before entering the winding zone, receive a yarn tension treatment by means of delivery mechanisms (13), the delivery mechanisms (13) being formed by driven or non-driven rollers (35, 36; 42, . 43), around which the yarn (12) partly loops, wherein, further, the winding device comprises a plurality of winding stations (41) and winds the yams (12), after the spinning and the yarn tension treatment, to form packages (18) in one of the respective winding stations (41), the yarns (12) running into the winding device in parallel, in a plane of the yarn course, and the packages (18) being mounted in alignment, one behind another, on a driven winding spindle (17), **characterised in that** each of the yarns (12) is guided to the yarn tension treatment by means of a separate delivery mechanism (13), consisting of a plurality of delivery mechanisms (13) disposed in parallel, the delivery mechanisms (13) being respectively disposed in the yam course of the yarn to be treated before the winding station (41), wherein each of the yarns (12), on entering the winding zone, exhibits a yarn tension that is determined by the delivery mechanism (13) associated with the thread.

13. Spinning device according to claim 12, **characterised in that** the delivery mechanisms (13) are respectively disposed in the yarn course before a head yarn guide (14) of the winding device.

14. Spinning device according to claim 13, **characterised in that** the delivery mechanisms (13) are rigidly connected to the machine frame (20) of the winding device.

15. Spinning device according to claim 12, 13 or 14, **characterised in that** each of the delivery mechanisms (13) comprises two driven delivery rollers (42, 43), and that the two delivery rollers (42, 43) are disposed in relation to each other in the yam course, such that yarn (12) partly loops around them.

16. Spinning device according to claim 12, 13 or 14, **characterised in that** each of the delivery mechanisms (13) comprises three driven delivery rollers (42, 43, 53), and that the delivery rollers (42, 43, 53) are disposed in relation to one another in the yarn course, such that yarn (12) partly loops around them.

17. Spinning device according to claim 15 or 16, **characterised in that** at least one of the rollers (53) of a delivery mechanism (13) can be rotated into or out of the yam course.

18. Spinning device according to claim 17, **characterised in that** the rollers of adjacent delivery mechanisms (13.1, 13.2) can be rotated together.

19. Spinning device according to any of claims 15 to 18, **characterised in that** the rollers (42, 43, 53) of a delivery mechanism (13) are disposed in relation to one another, such that the yarn (12) loops around each of the rollers (42, 43, 53) only when they are rotated in.

20. Spinning device according to any of claims 15 to 19, **characterised in that** the rollers (42, 43, 53) comprise a feed slope (57) in the axial direction, at the circumference, at a free end.

21. Spinning device according to any of claims 15 to 20, **characterised in that** the rollers (42, 43) of a delivery mechanism (13) can be driven independently of one another.

22. Spinning device according to claim 21, **characterised in that** the rollers (42, 43) are driven by means of individual motors (49, 50).

23. Spinning device according to any of claims 15 to 21, **characterised in that** the rollers (42, 43, 53) of adjacent delivery mechanisms (13.1, 13.2) can be driven by a group drive (62).

24. Spinning device according to any of claims 12 to 23, **characterised in that** the delivery mechanisms (13) are connected to a control unit (39), which controls the winding of the yarns (12) in the winding stations.

25. Spinning device according to any of claims 12 to 24, **characterised in that** the delivery mechanisms (13) are connected to a control unit (39), to which the signal of a yarn tension sensor (31) disposed in the yarn course is sent.

26. Spinning device according to any of claims 12 to 25, **characterised in that** each of the delivery mechanisms (13) is connected to a respective control device (32), to which the signal of a yarn tension sensor (31) disposed in the yarn course is sent.

27. Spinning device according to claims 25 or 26, **characterised in that** the yarn tension sensor (31) is disposed between the winding station (41) and the delivery mechanism (13).

28. Spinning device according to either of claims 25 or 26, **characterised in that** the yarn tension sensor (31) is disposed in the yarn course before the delivery mechanism (13).

29. Spinning device according to any of claims 12 to 28, **characterised in that** each of the delivery mechanisms (13) comprises a processing device (6) disposed in the yarn course.

30. Winding device for winding a plurality of newly spun and drawn yams (12), comprising a plurality of winding stations, in which the yarns are respectively wound to form a package, wherein the yarns (12) are simultaneously spun in a spinning zone and wound in a winding zone to form packages (18), which are all mounted in alignment, one behind another, on a driven winding spindle (17), and wherein the yarns, before entering the winding zone, receive a yarn tension treatment by means of delivery mechanisms (13), the delivery mechanisms (13) being formed by driven or non-driven rollers (35, 36; 42, 43), around which the yam (12) partly loops, **characterised in that**, in the yarn course of each yam (12), a separate delivery mechanism (13), consisting of a plurality of delivery mechanisms (13) disposed in parallel, is disposed upstream of each winding station (41), the delivery mechanisms (13) being respectively disposed in the yarn course of the yam to be treated, so that each of the yams (12), on entering the winding zone, exhibits a yarn tension that is determined by the delivery mechanism (13) associated with the thread.

31. Winding device according to claim 30, **characterised in that** each of the delivery mechanisms (13) comprises two driven delivery rollers (42, 43), and that the two delivery rollers (42, 43) are disposed in relation to each other in the yarn course, such that yarn (12) partly loops around them.

32. Winding device according to claim 30, **characterised in that** each of the delivery mechanisms (13) comprises three driven delivery rollers (42, 43, 53), and that the delivery rollers (42, 43, 53) are disposed in relation to one another in the yarn course, such that yarn (12) partly loops around them.

33. Winding device according to any of claims 30 to 32, **characterised in that** the looping of the yarn on the rollers (35, 36; 42, 43) can be adjusted by varying the position of the rollers relative to the yarn course.

34. Winding device according to any of claims 31 to 33, **characterised in that** at least one of the rollers (53) of a delivery mechanism (13) can be rotated into or out of the yarn course.

35. Winding device according to claim 34, **characterised in that** the rollers of adjacent delivery mechanisms (13.1, 13.2) can be rotated together.

36. Winding device according to any of claims 30 to 35, **characterised in that** the rollers (42, 43, 53) of a delivery mechanism (13) are disposed in relation to one another, such that the yarn (12) loops around each of the rollers (42, 43, 53) only when they are rotated in.

37. Winding device according to any of claims 30 to 36, **characterised in that** the rollers (42, 43, 53) comprise a feed slope (57) in the axial direction, at the circumference, at a free end.

38. Winding device according to any of claims 30 to 37, **characterised in** the rollers (42, 43) of a delivery mechanism (13) can be driven independently of one another.

39. Winding device according to claim 38, **characterised in that** the rollers (42, 43) are driven by means of individual motors (49, 50).

40. Winding device according to any of claims 30 to 38, **characterised in that** the rollers (42, 43, 53) of adjacent delivery mechanisms (13.1, 13.2) can be driven by a group drive (62).

41. Winding device according to any of claims 30 to 40, **characterised in that** the delivery mechanisms (13) are connected to a control unit (39), which controls the winding of the yarns in the winding stations.

42. Winding device according to any of claims 30 to 41, **characterised in that** the delivery mechanisms (13) are connected to a control unit (39), to which the signal of a yarn tension sensor (31) disposed in the yam course is sent.

43. Winding device according to any of claims 30 to 42, **characterised in that** each of the delivery mechanisms (13) is connected to a respective control device (32), to which the signal of a yarn tension sensor (31) disposed in the yam course is sent.

44. Winding device according to claims 42 or 43, **characterised in that** the yarn tension sensor (31) is disposed between the winding station (41) and the delivery mechanism (13).

45. Winding device according to either of claims 42 or 43, **characterised in that** the yarn tension sensor (31) is. disposed in the yarn course before the delivery mechanism (13).

46. Winding device according to any of claims 30 to 45, **characterised in that** each of the delivery mechanisms (13) comprises a processing device (6) disposed in the yarn course.

## Revendications

1. Procédé pour filer et pour enrouler une pluralité de fils sans fin (12) de matières plastiques synthétiques hautement polymères, dans lequel les fils (12) sont filés dans une zone de filage et sont enroulés en même temps dans une zone d'enroulement en bobines (18) qui sont toutes supportées l'une derrière l'autre en alignement sur une broche de bobinage (17) entraînée et dans lequel les fils reçoivent un traitement de tension de fil par des dispositifs d'alimentation (13) avant d'entrer dans la zone d'enroulement, les dispositifs d'alimentation (13) étant formés par des galets (35, 36 ; 42, 43) entraînés ou non entraînés qui sont enlacés partiellement par le fil (12), **caractérisé en ce que** pour le traitement de tension de fil chacun des fils (12) est guidé par un dispositif d'alimentation (13) séparé d'une pluralité de dispositifs d'alimentation (13) agencés parallèlement, les dispositifs d'alimentation (13) étant agencés respectivement dans le trajet de fil du fil devant être traité, de sorte qu'en entrant dans la zone d'enroulement chacun des fils (12) présente une force de tension de fil déterminée par le dispositif d'alimentation (13) associé au fil.

2. Procédé selon la revendication 1, **caractérisé en ce qu'**en entrant dans la zone d'enroulement les fils (12) ont une force de tension de fil sensiblement égale.

3. Procédé selon la revendication 1 ou 2, **caractérisé en ce qu'**avant le traitement de tension de fil les fils (12) sont étirés dans une zone d'étirage.

4. Procédé selon l'une des revendications 1 à 3, **caractérisé en ce que** l'enlacement de fil sur les galets (35, 36 ; 42, 43) peut être ajusté par la modification de la position relative des galets par rapport au trajet de fil.

5. Procédé selon l'une des revendications 1 à 4, **caractérisé en ce que** chacun des dispositifs d'alimentation (13) est formé par deux galets de transports entraînés ou non entraînés qui sont enlacés en forme de S ou en forme de Z par le fil (12), dans quel cas l'enlacement de fil sur les galets peut être ajusté par la modification de la position relative d'au moins un galet par rapport au trajet de fil.

6. Procédé selon l'une des revendications précédentes, **caractérisé en ce que** la force de tension de fil dans le trajet de fil est plus faible en amont du dispositif d'àlimentation (13) respectif que la force de tension de fil dans le trajet de fil en aval du dispositif d'alimentation (13).

7. Procédé selon l'une des revendications 1 à 6, **caractérisé en ce que** la force de tension de fil est mesurée dans le trajet de fil en amont du dispositif d'alimentation (13) respectif et que le dispositif d'alimentation (13) peut être commandé ou réglé en fonction de la force de tension de fil actuelle en amont du dispositif d'alimentation (13).

8. Procédé selon l'une des revendications 1 à 7, **caractérisé en ce que** la force de tension de fil est mesurée dans le trajet de fil en aval du dispositif d'alimentation (13) respectif et que le dispositif d'alimentation (13) peut être commandé ou réglé en fonction de la force de tension de fil actuelle en aval du dispositif d'alimentation (13).

9. Procédé selon l'une des revendications 1 à 8, **caractérisé en ce que** l'ajustement de la force de tension de fil sur un dispositif d'alimentation (13) est effectué en fonction de la différence entre une force de tension de fil de référence et la force de tension de fil actuelle dans le trajet de fil en amont ou en aval du dispositif d'alimentation (13).

10. Procédé selon la revendication 9, **caractérisé en ce que** la force de tension de fil de référence est déterminée par la force de tension de fil d'un fil (12) choisi, notamment d'un des fils moyens.

11. Procédé selon la revendication 9, **caractérisé en ce que** la force de tension de référence est déterminée par une valeur prédéterminée.

12. Dispositif de filature pour la mise en oeuvre du procédé selon l'une des revendications 1 à 11 avec un dispositif d'enroulement, dans quel cas les fils reçoivent un traitement de tension de fil par des dispositifs d'alimentation (13) avant d'entrer dans une zone d'enroulement, les dispositifs d'alimentation (13) sont formés par des galets (35, 36 ; 42, 43) entraînés ou non entraînés qui sont enlacés partiellement par le fil (12), dans quel cas le dispositif d'enroulement présente en outre une pluralité de postes d'enroulement (41) et après le filage et après le traitement de tension de fil il enroule les fils (12) en bobines (18) respectivement dans un des postes d'enroulement (41), dans quel cas les fils (12) arrivent parallèlement dans un plan de trajet de fil dans le dispositif d'enroulement et les bobines (18) sont supportées l'une derrière l'autre en alignement sur une broche de bobinage (17) entraînée, **caractérisé en ce que** pour le traitement de tension de fil chacun des fils (12) est guidé par un dispositif d'alimentation (13) séparé d'une pluralité de dispositifs d'alimentation (13) agencés parallèlement, les dispositifs d'alimentation (13) étant agencés respectivement dans le trajet de fil du fil devant être traité en amont du poste d'enroulement (41), dans quel cas en arrivant dans la zone d'enroulement chacun des fils (12) a une force de tension de fil déterminée par le dispositif d'alimentation (13) associé au fil.

13. Dispositif de filature selon la revendication 12, **caractérisé en ce que** les dispositifs d'alimentation (13) sont agencés respectivement dans le trajet du fil en amont d'un guide-fil de tête (14) du dispositif d'enroulement.

14. Dispositif de filature selon la revendication 13, **caractérisé en ce que** les dispositifs d'alimentation (13) sont reliés solidement au bâti de machine (20) du dispositif d'enroulement.

15. Dispositif de filature selon la revendication 12, 13 ou 14, **caractérisé en ce que** chacun des dispositifs d'alimentation (13) a deux galets de transport (42, 43) entraînés et **en ce que** les deux galets de transport (42, 43) sont agencés l'un par rapport à l'autre de telle manière dans le trajet de fil qu'ils sont enlacés partiellement par le fil (12).

16. Dispositif de filature selon la revendication 12, 13 ou 14, **caractérisé en ce que** chacun des dispositifs d'alimentation (13) a trois galets de transport (42, 43, 53) entraînés et **en ce que** les galets de transport (42, 43, 53) sont agencés l'un par rapport à l'autre de telle manière dans le trajet de fil qu'ils sont enlacés partiellement par le fil (12).

17. Dispositif de filature selon la revendication 15 ou 16, **caractérisé en ce qu'**au moins un des galets (53) d'un dispositif d'alimentation (13) peut être pivoté dans le trajet du fil ou pivoté hors de celui-ci.

18. Dispositif de filature selon la revendication 17, **caractérisé en ce que** les galets de dispositifs d'alimentation adjacents (13.1, 13.2) peuvent être pivotés conjointement.

19. Dispositif de filature selon l'une des revendications 15 à 18, **caractérisé en ce que** les galets (42, 43, 53) d'un dispositif d'alimentation (13) sont agencés l'un par rapport à l'autre de telle manière que chacun des galets (42, 43, 53) n'est enlacé partiellement par le fil (12) qu'en état pivoté.

20. Dispositif de filature selon l'une des revendications 15 à 19, **caractérisé en ce que** les galets (42, 43, 53) ont une obliquité d'application (57) en direction axiale sur une extrémité libre sur la périphérie.

21. Dispositif de filature selon l'une des revendications 15 à 20, **caractérisé en ce que** les galets (42, 43) d'un dispositif d'alimentation (13) peuvent être entraînés indépendamment l'un de l'autre.

22. Dispositif de filature selon la revendication 21, **caractérisé en ce que** les galets (42, 43)sont entraînés au moyen de moteurs individuels (49, 50).

23. Dispositif de filature selon l'une des revendications 15 à 21, **caractérisé en ce que** les galets (42, 43, 53) de dispositifs d'alimentation adjacents (13.1, 13.2) peuvent être entraînés par un entraînement par groupe (62).

24. Dispositif de filature selon l'une des revendications 12 à 23, **caractérisé en ce que** les dispositifs d'alimentation (13) sont reliés à un appareil de commande (39) qui commande l'enroulement des fils (12) dans les postes d'enroulement.

25. Dispositif de filature selon l'une des revendications 12 à 24, **caractérisé en ce que** les dispositifs d'alimentation (13) sont reliés à un appareil de commande (39) auquel on fournit le signal d'un capteur de force de tension de fil (31) agencé dans le trajet de fil.

26. Dispositif de filature selon l'une des revendications 12 à 25, **caractérisé en ce que** chacun des dispositifs d'alimentation (13) est relié à un dispositif de commande (32) respectif auquel on fournit le signal d'un capteur de force de tension de fil (31) agencé dans le trajet de fil.

27. Dispositif de filature selon les revendications 25 ou 26, **caractérisé en ce que** le capteur de force de tension de fil (31) est agencé entre le poste d'enroulement (41) et le dispositif d'alimentation (13).

28. Dispositif de filature selon l'une des revendications 25 ou 26, **caractérisé en ce que** le capteur de force de tension de fil (31) est agencé dans le trajet de fil en amont du dispositif d'alimentation (13).

29. Dispositif de filature selon l'une des revendications 12 à 28, **caractérisé en ce que** chacun des dispositifs d'alimentation (13) a un dispositif d'ensimage (6) agencé dans le trajet de fil.

30. Dispositif d'enroulement pour enrouler une multiplicité de fils (12) fraîchement filés et étirés, avec une pluralité de postes d'enroulement dans lesquels les fils sont enroulés respectivement en une bobine, dans le cas duquel les fils (12) sont filés dans une zone de filage et sont enroulés en même temps dans une zone d'enroulement en bobines (18) qui sont toutes supportées l'une derrière l'autre en alignement sur une broche de bobinage (17) entraînée et dans le cas duquel les fils reçoivent un traitement de tension de fil par des dispositifs d'alimentation (13) avant d'entrer dans la zone d'enroulement, les dispositifs d'alimentation (13) étant formés par des galets (35, 36 ; 42, 43) entraînés ou non entraînés qui sont enlacés partiellement par le fil (12), **caractérisé en ce que** dans le trajet de fil de chaque fil (12) un dispositif d'alimentation séparé (13) d'une pluralité de dispositifs d'alimentation (13) est agencé en amont de chaque poste d'enroulement (41), les dispositifs d'alimentation (13) étant agencés respectivement dans le trajet de fil du fil devant être traité, de sorte qu'en entrant dans la zone d'enroulement chacun des fils (12) a une force de tension de fil déterminée par le dispositif d'alimentation (13) associé au fil.

31. Dispositif d'enroulement selon la revendication 30, **caractérisé en ce que** chacun des dispositifs d'alimentation (13) a deux galets de transport (42, 43) entraînés et **en ce que** les deux galets de transport (42, 43) sont agencés l'un par rapport à l'autre de telle manière dans le trajet de fil qu'il sont enlacés partiellement par le fil (12).

32. Dispositif d'enroulement selon la revendication 30, **caractérisé en ce que** chacun des dispositifs d'alimentation (13) a trois galets de transport (42, 43, 53) et **en ce que** les galets de transport (42, 43, 53) sont agencés l'un par rapport à l'autre de telle manière dans le trajet de fil qu'ils sont enlacés partiellement par le fil (12).

33. Dispositif d'enroulement selon l'une des revendications 30 à 32, **caractérisé en ce que** l'enlacement du fil sur les galets (35, 36 ; 42, 43) peut être ajusté par la modification de la position relative des galets par rapport au trajet de fil.

34. Dispositif d'enroulement selon l'une des revendications 31 à 33, **caractérisé en ce qu'**au moins un des galets (53) d'un dispositif d'alimentation (13) peut être pivoté dans le trajet de fil ou pivoté hors du trajet de fil.

35. Dispositif d'enroulement selon la revendication 34, **caractérisé en ce que** les galets de dispositifs d'alimentation adjacents (13.1, 13.2) peuvent être pivotés conjointement.

36. Dispositif d'enroulement selon l'une des revendications 30 à 35, **caractérisé en ce que** les galets (42, 43, 53) d'un dispositif d'alimentation (13) sont agencés l'un par rapport à l'autre de telle manière que chacun des galets (42, 43, 53) n'est enlacé partiellement par le fil (12) qu'en état pivoté.

37. Dispositif d'enroulement selon l'une des revendications 30 à 36, **caractérisé en ce que** les galets (42, 43, 53) ont une obliquité d'application (57) en direction axiale sur une extrémité libre sur la périphérie.

38. Dispositif d'enroulement selon l'une des revendications 30 à 37, **caractérisé en ce que** les galets (42, 43) d'un dispositif d'alimentation (13) peuvent être entraînés indépendamment l'un de l'autre.

39. Dispositif d'enroulement selon la revendication 38, **caractérisé en ce que** les galets (42, 43) sont entraînés au moyen de moteurs individuels (49, 50).

40. Dispositif d'enroulement selon l'une des revendications 30 à 38, **caractérisé en ce que** les galets (42, 43, 53) de dispositifs d'alimentation adjacents (13.1, 13.2) peuvent être entraînés par un entraînement par groupe (62).

41. Dispositif d'enroulement selon l'une des revendications 30 à 40, **caractérisé en ce que** les dispositifs d'alimentation (13) sont reliés à un appareil de commande (39) qui commande l'enroulement des fils dans les postes d'enroulement.

42. Dispositif d'enroulement selon l'une des revendications 30 à 41, **caractérisé en ce que** les dispositifs d'alimentation (13) sont reliés à un appareil de commande (39) auquel on fournit le signal d'un capteur de force de tension de fil (31) agencé dans le trajet de fil.

43. Dispositif d'enroulement selon l'une des revendications 30 à 42, **caractérisé en ce que** chacun des dispositifs d'alimentation (13) est relié à un dispositif de commande (32) respectif auquel on fournit le signal d'un capteur de force de tension de fil (31) agencé dans le trajet de fil.

44. Dispositif d'enroulement selon les revendications 42 ou 43, **caractérisé en ce que** le capteur de force de tension de fil (31) est agencé entre le poste d'enroulement (41) et le dispositif d'alimentation (13).

45. Dispositif d'enroulement selon l'une des revendication 42 ou 43, **caractérisé en ce que** le capteur de force de tension de fil (31) est agencé dans le trajet de fil en amont du dispositif d'alimentation (13).

46. Dispositif d'enroulement selon l'une des revendications 30 à 45, **caractérisé en ce que** chacun des dispositifs d'alimentation (13) a un dispositif d'ensimage (6) agencé dans le trajet de fil.
